# EUROPÄISCHE PATENTANMELDUNG

(11) **EP 4 738 296 A1**
(43) Veröffentlichungstag der Anmeldung: **06.05.2026**
(21) Anmeldenummer: 25208790.3
(22) Anmeldetag: 15.10.2025
(51) Int. Cl.: G07F 9/10, G07F 11/62, G07F 17/12

(54) **WARENFACHMODUL FÜR EINEN VERKAUFSAUTOMATEN, VERKAUFSAUTOMAT ZUR LAGERUNG UND ABGABE EINER WARE**

(30) Priorität: 30.10.2024 DE 102024131682
(71) Anmelder: Sielaff GmbH & Co. KG Automatenbau Herrieden, 91567 Herrieden (DE)
(72) Erfinder: Soldner, Patrick, 91522 Ansbach (DE)
(74) Vertreter: Isarpatent

(57) **Zusammenfassung**

Die vorliegende Erfindung betrifft ein Warenfachmodul für einen Verkaufsautomaten, insbesondere für einen Klappenautomaten, mit einem Innenraum zur Lagerung einer Ware; und mit einer Unterteilungseinrichtung, die in dem Innenraum so montierbar ist, dass der Innenraum in eine Vielzahl von Warenfächern unterteilbar ist, wobei die Unterteilungseinrichtung für jedes unterteilte Warenfach mindestens eine Warenfachklappe zum Verschließen des jeweiligen Warenfachs aufweist. Ferner betrifft die vorliegende Erfindung einen Verkaufsautomaten, insbesondere Klappenautomaten, zur Lagerung und Abgabe einer Ware, mit einem Automatengehäuse, in welchem mindestens ein Warenfachmodul nach einem der vorangehenden Ansprüche montiert ist.

## Beschreibung

### GEBIET DER ERFINDUNG

Die vorliegende Erfindung betrifft ein Warenfachmodul für einen Verkaufsautomaten, insbesondere für einen Klappenautomaten. Ferner betrifft die vorliegende Erfindung einen Verkaufsautomaten, insbesondere einen Klappenautomaten, zur Lagerung und Abgabe einer Ware.

### TECHNISCHER HINTERGRUND

Verkaufsautomaten (Vending-Automaten) an sich sind bekannt und finden in vielerlei Varianten Anwendung, beispielsweise Automaten zur Lagerung und Abgabe von Lebensmitteln oder Werkzeugen. Eine spezifische Form des Verkaufsautomaten ist ein Klappenautomat.

Ein Klappenautomat zeichnet sich dadurch aus, dass auf der Automatenfront eine Vielzahl von Fächern angeordnet sind, die Waren/Produkte beinhalten. Diese Fächer sind durch verschließbare Klappen gegen Diebstahl gesichert. Wird das gewünschte Produkt am Klappenautomat, zum Beispiel mithilfe eines Touch-Bildschirms, einer Tastatur oder ähnlichem, ausgewählt und bezahlt, öffnet jene Klappe, hinter der das gewählte Produkt aufbewahrt wird und das Produkt kann entnommen werden. Die Größe der Fächer und der Klappen sind unterschiedlich und für verschiedenste Produkte geeignet.

In der Regel in der Direktvermarktung und für die Vermarktung von landwirtschaftlichen Produkten werden die Klappenautomaten eingesetzt. Das Warenangebot erstreckt sich u.a. vom einzelnen Apfel über den Salatkopf bis hin zum 5-kg-Kartoffelsack. Weitere Bespiele aus anderen Bereichen wären Fertiggerichte für die Betriebsverpflegung, die mithilfe von angeflanschten Mikrowellen zubereitet werden können, Blumenstöcke oder Blumensträuße, Lebensmittel wie Käse und Grillfleisch, Bierkästen und die Ausgabe von Werkzeugen wie einem Akkuschrauber. Die Vorteile des Klappenautomaten sind, Produkte mit den unterschiedlichsten Formen, Größen und Gewichten zu vermarkten und der einfache Aufbau der Warenfächer ohne viel Mechanik, Software und elektronische Komponenten.

Dabei ist es üblich, dass ein einzelner Automat mehrere verschiedene Artikel einer bestimmten Art enthält bzw. bereitstellen kann, aus denen ein Käufer einen gewünschten Artikel auswählen kann. Die Bezahlung des bestellten gewünschten Artikels erfolgt entweder im Voraus oder nach Eingabe der Bestellung durch Bereitstellen des entsprechenden Geldbetrages für den Artikel in bar bzw. über ein übliches elektronisches Zahlungsverfahren.

Zum Beispiel sind Klappenautomaten bekannt, bei denen es eine Vielzahl von Warenfachgrößen bzw. Klappengrößen gibt, die für den Klappenautomaten auswählbar sind. Je nach Anzahl der Produkte oder Produktgröße, kann die entsprechende Warenfachgröße gewählt werden. Die CN 107527433 A beschreibt einen Selbstbedienungs-Verkaufsautomaten, der eine verkabelte Basis und darauf gestapelte Boxmodule aufweist, die jeweils mit einer oder zwei intelligenten Türen ausgestattet sind. In der KR 101124553 B1 ist zum Beispiel ein Verkaufsautomat mit einer Türeinheit sowie einer Trennwand beschrieben. Zum Trennen des Hauptgehäuseraums können die zusammengebauten Trennwände im Hauptgehäuseraum angebracht werden. Die entsprechend aufgebaute Türeinheit ist zum Verschluss des Raums an der Vorderseite des Gehäuses montiert, wobei je nach Bedarf die Anzahl der Unterräume in der Längsrichtung und der Querrichtung der Trennwände veränderbar sind.

Nachteilig bei den herkömmlichen Klappenautomaten ist dabei, dass, wenn einmal die entsprechenden Warenfachgrößen für den Klappenautomaten festgelegt wurden, diese sich nicht mehr ändern lassen, wenn z.B. während des Betriebs des Klappenautomaten festgestellt wird, dass die Warenfachgrößen für die Produkte zu groß oder zu klein sind.

### ZUSAMMENFASSUNG DER ERFINDUNG

Vor diesem Hintergrund liegt der vorliegenden Erfindung die Aufgabe zugrunde, einen Verkaufsautomaten bereitzustellen, der die Warenfachgröße auch nach Auslieferung des Verkaufsautomaten verändern bzw. anpassen kann.

Erfindungsgemäß wird diese Aufgabe durch ein Warenfachmodul mit den Merkmalen des Patentanspruchs 1 und/oder durch einen Verkaufsautomaten mit den Merkmalen des Patentanspruchs 8 gelöst.

Demgemäß ist vorgesehen:
- Ein Warenfachmodul für einen Verkaufsautomaten, insbesondere für einen Klappenautomaten, mit einem Innenraum zur Lagerung einer Ware; und mit einer Unterteilungseinrichtung, die in dem Innenraum so montierbar ist, dass der Innenraum in eine Vielzahl von Warenfächern unterteilbar ist, wobei die Unterteilungseinrichtung für jedes unterteilte Warenfach mindestens eine Warenfachklappe zum Verschließen des jeweiligen Warenfachs aufweist.
- Ein Verkaufsautomat, insbesondere Klappenautomat, zur Lagerung und Abgabe einer Ware, mit einem Automatengehäuse, in welchem mindestens ein erfindungsgemäßes Warenfachmodul montiert ist.
- Ein Verkaufsautomat, insbesondere Klappenautomat, zur Lagerung und Abgabe einer Ware, mit einem Automatengehäuse, in welchem mindestens ein Warenfachmodul montiert ist, wobei das Warenfachmodul einen Innenraum zur Lagerung einer Ware aufweist; und mit einer Öffnungsklappe an einer Vorderseite des Automatengehäuses, durch welche die Ware von dem mindestens einen Warenfachmodul in einer horizontalen Richtung abgebbar ist.
- Ein Verkaufsautomat, insbesondere Klappenautomat, zur Lagerung und Abgabe einer Ware, mit einem Automatengehäuse, in welchem mindestens ein Warenfachmodul montiert ist, wobei das Warenfachmodul einen Innenraum zur Lagerung einer Ware aufweist; und mit einer Gewichtserfassungseinheit zum Messen eines Gewichts der lagernden Ware.

Die der vorliegenden Erfindung zugrunde liegende Idee besteht darin, dass die Größe der Warenfächer jederzeit, sei es vor dem Kauf des Verkaufsautomaten oder während des Regelbetriebs des Verkaufsautomaten, geändert und angepasst werden kann. Durch eine Modulbauweise des Warenfachmoduls und durch Hinzufügen oder Entfernen der Unterteilungseinrichtung kann (vor Ort) das Warenfach vergrößert oder verkleinert bzw. unterteilt werden. Zudem ist das Warenfachmodul nicht notwendigerweise starr mit dem Automatengehäuse montiert, sondern kann löslich montiert sein, damit das gesamte Warenfachmodul entnommen werden kann - sei es für Umbaumaßnahmen, Wartungen oder Reparaturen.

Somit können die Warenfächer einzeln durch die jeweilige Warenfachklappe verschließbar/öffenbar sein. Mit anderen Worten weist die Unterteilungseinrichtung in Bezug zu einer Anzahl und einer Größe der unterteilten Warenfächer korrespondierende Warenfachklappen auf. Das heißt jedes Warenfach, egal in welcher Ausführung enthält mindestens eine verschließbare Warenfachklappe. Dabei kann die Warenfachklappe über ein Gelenk an der Unterteilungseinrichtung angelenkt sein. Beispielsweise kann die Warenfachklappe eine durchsichtige Glas- oder klare Kunststoffscheibe aufweisen, welche, wenn die Warenfachklappe geschlossen ist, für einen deutlichen Einblick in den Innenraum und somit auf die darin untergebrachten Waren, die in dem Innenraum in den Warenfächern geordnet vorgehalten werden, sorgt. Die Unterteilungseinrichtung kann auch als Rüstungssatz bezeichnet werden, insbesondere da die Unterteilungseinrichtung in das Warenfachmodul eingebaut bzw. hinzugefügt oder ausgebaut werden kann. Im Sinne der vorliegenden Anmeldung ist mit unterteilen gemeint, dass die Unterteilungseinrichtung bzw. der Rüstungssatz für die Unterteilungen eingebaut/hinzugefügt wird, sodass das ursprünglich große Warenfach, also der Innenraum, in kleinere Warenfächer unterteilt wird. Im Sinne der vorliegenden Anmeldung ist mit vergrößern gemeint, dass die Unterteilungseinrichtung bzw. der Rüstungssatz für die Unterteilungen entfernt wird, so dass das Warenfach größer wird.

Beispielsweise kann die Ware nach vorne, insbesondere an der Vorderseite, durch die Warenfachklappe und/oder durch die Öffnungsklappe abgegeben werden. Folglich entspricht die Vorderseite der Ausgabeseite des Verkaufsautomaten. Das Automatengehäuse umgibt dabei insbesondere diejenigen Komponenten des Verkaufsautomaten, die diesem Verkaufsautomaten zugeordnet sind, sowie den Innenraum mitsamt den darin gelagerten Waren. Die Öffnungsklappe kann typischerweise über Gelenke an dem Automatengehäuse angelenkt sein.

Der Verkaufsautomat in der vorliegenden Anmeldung kann zudem eine Sichtscheibe, eine manuelle Bedieneinheit und/oder ein Bezahlmodul aufweisen. Beispielsweise kann ein Zugang zu den Warenfächern per Bezahlung und/oder Kartenvorhaltung ermöglicht werden.

Darüber hinaus liegt der vorliegenden Erfindung die Idee zugrunde, dass lediglich die äußersten Klappen auf der Automatenfront mit Dichtungen ausgestattet werden und/oder die entnommene Menge der Ware zu messen und zu verrechnen.

Ein Vorteil der Gewichtserfassungseinheit ist, dass ein Kunde die Produkte bzw. Ware gezielt und frei auswählen und entnehmen kann, ähnlich wie bei einem Hofladen, einem sogenannten smart fridge, einem SelfyStore oder im Einzelhandel. Weiterhin können eine Rentabilität, Verkäufe und/oder eine Verkaufsmenge gesteigert werden.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform der Erfindung ist die Unterteilungseinrichtung werkzeuglos in dem Innenraum montierbar. Somit kann die Unterteilungseinrichtung in dem Warenfachmodul manuell eingebaut werden. Darüber hinaus können die jeweiligen Warenfächer in ihrer Größe werkzeuglos variierbar sein.

Gemäß einer weiteren Ausführungsform der Erfindung weist die Unterteilungseinrichtung mindestens eine Trennwand auf, die in dem Innenraum vertikal oder horizontal oder beides anordenbar ist. Auf diese Weise kann der Innenraum zum Beispiel in zwei, drei, vier oder mehr Warenfächer unterteilt werden, wobei zwei Warenfächer nebeneinander oder übereinander angeordnet sein können.

Gemäß einer weiteren Ausführungsform der Erfindung bildet der Innenraum einen Quader mit einer Vorderseite und fünf weiteren Seiten, wobei der Innenraum an den fünf weiteren Seiten durch einen Korpus des Warenfachmoduls umgrenzt ist und an der Vorderseite durch die Warenfachklappen verschließbar ist.

Gemäß einer weiteren Ausführungsform der Erfindung umfasst das Warenfachmodul ferner eine Gewichtserfassungseinheit zum Messen eines Gewichts der lagernden Ware. Auf diese Weise kann die Ware nach Gewicht und nicht nach Stückzahl abgerechnet werden, indem eine Gewichtsdifferenz nach der Entnahme der Ware bestimmbar ist. Das bedeutet, die entnommene Menge der Ware kann als Gewichtsdifferenz gemessen und mit einem zugeordneten Kilopreis verrechnet werden. Ferner können vorteilhafterweise Flüssigkeiten oder Getränke, wie z.B. Milch, mitsamt einem dazugehörigen Tank in einem Warenfach gelagert sein, sodass der Kunde die Flüssigkeit oder das Getränk selbst, insbesondere in einer individuellen Menge, zapfen kann. Die entnommene Menge kann anhand der Gewichtserfassungseinheit gewogen und verrechnet werden. Dabei ist es hinreichend, dass die Gewichtserfassungseinheit das Warenfachmodul als Gesamtes wägt, selbst wenn der Innenraum in die Vielzahl von Warenfächern unterteilt ist. Im Falle des unterteilten Innenraums kann für jedes einzelne Warenfach ein individueller Kilopreis zugeordnet sein. Damit kann die Abrechnung der Ware fairer umgesetzt werden, da Größenschwankungen berücksichtigt werden und nicht zu Lasten des Kunden gehen.

Darüber hinaus können Auskünfte über einen Füllstand des Warenfachmoduls ermittelt werden. Alternativ oder zusätzlich können die Warenfächer räumlich besser ausgenutzt werden, da mehr Produkte, insbesondere Stückgut, angeboten bzw. eingelagert werden können, als der Kunde bei einem Einkaufsvorgang benötigt. Der Kunde kann die gewünschte Anzahl bzw. Menge an Produkten entnehmen, wobei durch die Wägung mithilfe der Gewichtserfassungseinheit erfasst wird, wie viele Stücke bzw. welche Menge entnommen wurde. Beispielsweise kann ein Warenfach mit einer Kiste Äpfel, z.B. fünfzig Stück Äpfel, befüllt sein. Will der Kunde lediglich fünf Äpfel kaufen, entnimmt der Kunde nur fünf Äpfel aus dem Warenfach und schließt anschließend die Warenfachklappe. Durch die Wägung wird erfasst, welche Menge entnommen wurde und berechnet somit den Kaufpreis. Ferner kann anhand der Gewichtserfassungseinheit ein Befüllaufwand deutlich reduziert werden, da Produkte nicht einzeln abgepackt oder einsortiert werden müssen, sondern zum Beispiel Eier einfach in offenen Schalen anstelle in einem Eierkarton belassen werden können oder Äpfel in einer großen Kiste statt einzeln abgepackt bereitgestellt werden können. Die Gewichtserfassungseinheit kann zum Beispiel als eine Wägezelle ausgebildet sein oder diese aufweisen.

Gemäß einer Weiterbildung der Erfindung weist die Gewichtserfassungseinheit eine Vielzahl von Wägezellen, insbesondere zwei oder vier Wägezellen, auf, die an einer Unterseite des Warenfachmoduls angebracht sind. Zum Beispiel kann sich durch Addition der einzelnen Wägungen bzw. der Vielzahl von Wägezellen die Gesamtwägung ergeben. Insbesondere durch die modulare Bauweise des Verkaufsautomaten und durch die modulare Bauweise der Warenfächer ist es möglich das Warenfachmodul mit Wägezellen auszustatten, damit der Inhalt der Warenfächer gewogen werden kann.

Gemäß einer weiteren Weiterbildung der Erfindung ist die Gewichtserfassungseinheit dazu ausgebildet, ein Gewicht der entnommenen Ware in Echtzeit zu bestimmen und mithilfe einer mit der Gewichtserfassungseinheit kommunizierenden Anzeigevorrichtung für den Kunden sichtbar anzuzeigen. Somit kann der Kunde eine präzise Menge der Ware entnehmen. Das Gewicht der entnommenen Ware kann insbesondere der Gewichtsdifferenz der während eines Einkaufsvorgangs lagernden Ware im Vergleich zu der vor dem Einkaufsvorgang lagernden Ware entsprechen.

Gemäß einer weiteren Ausführungsform der Erfindung ist das mindestens eine Warenfachmodul in dem Automatengehäuse austauschbar montiert. Dabei kann das mindestens eine Warenfachmodul von dem Automatengehäuse umgrenzt sein.

Gemäß einer weiteren Ausführungsform der Erfindung umfasst der Verkaufsautomat ferner eine Öffnungsklappe an einer Vorderseite des Automatengehäuses, durch welche die Ware von dem mindestens einen Warenfachmodul in einer horizontalen Richtung abgebbar ist. Somit hat der Kunde keinen Zugang zu dem gesamten Verkaufsraum, was insbesondere gegenüber einem sogenannten Selfystore ein Vorteil ist. Darüber hinaus können Manipulationen und Diebstahl vorgebeugt werden. Die Öffnungsklappe kann dabei verschließbar ausgebildet sein. Damit kann eine Kombination der Vorteile eines mit der Öffnungsklappe ausgestatteten Verkaufsautomaten und der SelfyStore's bereitgestellt werden. Insbesondere korrespondiert eine Abmessung der Öffnungsklappe mit einer Abmessung der Vorderseite des Innenraums des Warenfachmoduls.

Gemäß einer weiteren Weiterbildung der Erfindung ist die Öffnungsklappe dazu ausgebildet, das Innere des Automatengehäuses in einem geschlossenen Zustand abzudichten, wobei das mindestens eine Warenfachmodul in einem mittels einer Kühleinrichtung oder einer Klimaeinrichtung temperierbaren Bereich des Inneren angeordnet ist. Somit ist es hinreichend, lediglich das Automatengehäuse, insbesondere die Öffnungsklappe, mit einer Dichtungsfunktion auszustatten. Die Warenfachklappen im Inneren des Automatengehäuses befinden sich im temperierbaren, insbesondere gekühlten, Bereich und benötigen somit keine separate Dichtung. Folglich können die Warenfachklappen, das heißt die inneren Klappen, und das unterteilte Warenfach an sich sehr viel kompakter und einfacher gebaut bzw. konstruiert werden. Mit anderen Worten ausgedrückt sind die Öffnungsklappe des Automatengehäuses und die Warenfachklappen des Warenfachmoduls in Reihe bzw. hintereinander angeordnet. Zudem sind für die Warenfachklappen keine Isolierglasscheiben notwendig. Eine Verminderung der nötigen Dichtungen trägt zudem positiv zu einem Energieverbrauch des Verkaufsautomaten bei, da jede Dichtung mit gewissen Wärmeverlusten und Undichtigkeiten behaftet ist.

Zum Beispiel kann die Öffnungsklappe eine umlaufende Dichtung aufweisen. Ferner kann die Öffnungsklappe eine Isolierverglasung aufweisen. Das Automatengehäuse, insbesondere ein Rahmen der Öffnungsklappe, kann aus einem schlecht wärmeleitenden Material, zum Beispiel aus einem Kunststoff, hergestellt sein.

Die Klimaeinrichtung kann zur Klimatisierung des Inneren des Automatengehäuses, des Innenraums des Warenfachmoduls und der darin gelagerten Waren ausgebildet sein.

Gemäß einer weiteren Weiterbildung der Erfindung ist die Öffnungsklappe automatisch verschließbar/öffenbar ausgebildet.

Gemäß einer weiteren Ausführungsform der Erfindung sind in dem Automatengehäuse ein erstes erfindungsgemäßes Warenfachmodul sowie ein zweites erfindungsgemäßes Warenfachmodul montiert, wobei das erste Warenfachmodul eine erste Unterteilungseinrichtung aufweist, die in Bezug zu einer zweiten Unterteilungseinrichtung des zweiten Warenfachmoduls verschieden ausgebildet ist. Zum Beispiel kann die erste Unterteilungseinrichtung den Innenraum des ersten Warenfachmoduls in vier Warenfächer unterteilen. Die zweite Unterteilungseinrichtung kann den Innenraum des zweiten Warenfachmoduls in zwei Warenfächer unterteilen.

Die Unterteilungseinrichtung, die Gewichtserfassungseinheit und die Öffnungsklappe an der Vorderseite des Automatengehäuses können jeweils einzeln an dem Warenfachmodul bzw. dem Verkaufsautomaten vorgesehen sein. Darüber hinaus können die Unterteilungseinrichtung, die Gewichtserfassungseinheit und die Öffnungsklappe beliebig miteinander kombiniert werden. Dabei können diese Komponenten sämtliche oben, im jeweiligen Zusammenhang beschriebene Merkmale aufweisen.

In manchen Ausführungsformen kann der Verkaufsautomat zum Beispiel die Öffnungsklappe an der Vorderseite des Automatengehäuses sowie die Gewichtserfassungseinheit zum Messen eines Gewichts der lagernden Ware umfassen. Durch die Öffnungsklappe ist die Ware von dem mindestens einen Warenfachmodul in einer horizontalen Richtung abgebbar. Das mindestens eine Warenfachmodul benötigt in dieser Ausführungsform nicht notwendigerweise eine Unterteilungseinrichtung, wie sie oben beschrieben ist. Die Unterteilungseinrichtung kann optional ergänzt werden oder weggelassen werden, sodass der Innenraum des Warenfachmoduls ein einzelnes Warenfach bildet.

Die obigen Ausführungsformen und Weiterbildungen lassen sich, sofern sinnvoll, beliebig miteinander kombinieren.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine schematische Perspektivansicht eines Verkaufsautomaten zur Lagerung und Abgabe einer Ware gemäß einem Ausführungsbeispiel;
- Fig. 2: eine schematische Perspektivansicht eines Verkaufsautomaten zur Lagerung und Abgabe einer Ware gemäß einem weiteren Ausführungsbeispiel mit einem Warenfachmodul, das eine Unterteilungseinrichtung enthält;
- Fig. 3: eine schematische Perspektivansicht eines Warenfachmoduls mit einer eingebauten Unterteilungseinrichtung gemäß einem weiteren Ausführungsbeispiel;
- Fig. 4: eine schematische Perspektivansicht des Warenfachmoduls aus Fig. 3 ohne die Unterteilungseinrichtung;
- Fig. 5: eine schematische Perspektivansicht der Unterteilungseinrichtung aus Fig. 3;
- Fig. 6: eine schematische Perspektivansicht eines Warenfachmoduls mit einer eingebauten Unterteilungseinrichtung gemäß einem weiteren Ausführungsbeispiel;
- Fig. 7: eine schematische Perspektivansicht eines Warenfachmoduls mit einer eingebauten Unterteilungseinrichtung gemäß einem weiteren Ausführungsbeispiel; und
- Fig. 8: eine schematische Perspektivansicht eines Warenfachmoduls mit einer Gewichtserfassungseinheit zum Messen eines Gewichts der lagernden Ware gemäß einem weiteren Ausführungsbeispiel.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Fig. 1 zeigt eine schematische Perspektivansicht eines Verkaufsautomaten 1 zur Lagerung und Abgabe einer Ware gemäß einem Ausführungsbeispiel.

Der Verkaufsautomat 1 ist hier beispielhaft als Klappenautomat ausgebildet und umfasst ein Automatengehäuse 2, in welchem mindestens ein Warenfachmodul (nicht abgebildet) montiert ist. Das mindestens eine Warenfachmodul weist einen Innenraum zur Lagerung einer Ware auf. Dabei kann der Innenraum ein einzelnes Warenfach bilden.

Ferner umfasst der als Klappenautomat ausgebildete Verkaufsautomat 1 eine Öffnungsklappe 3 an einer Vorderseite des Automatengehäuses 2, durch welche die Ware von dem mindestens einen Warenfachmodul in einer horizontalen Richtung abgebbar ist. Insbesondere korrespondiert eine Abmessung der Öffnungsklappe 3 mit einer Abmessung der Vorderseite des Innenraums des Warenfachmoduls.

Optional kann die Öffnungsklappe 3 dazu ausgebildet sein, das Innere des Automatengehäuses 2 in einem geschlossenen Zustand abzudichten, wobei das mindestens eine Warenfachmodul in einem mittels einer Kühleinrichtung oder einer Klimaeinrichtung temperierbaren Bereich des Inneren angeordnet ist. Zum Beispiel kann die Öffnungsklappe 3 eine umlaufende Dichtung aufweisen. Ferner kann die Öffnungsklappe 3 eine Isolierverglasung aufweisen. Das Automatengehäuse 2, insbesondere ein Rahmen der Öffnungsklappe 3, kann aus einem schlecht wärmeleitenden Material, zum Beispiel aus einem Kunststoff, hergestellt sein. Die Klimaeinrichtung kann zur Klimatisierung des Inneren des Automatengehäuses 2, des Innenraums des Warenfachmoduls und der darin gelagerten Waren ausgebildet sein. Weiterhin kann die Öffnungsklappe 3 automatisch verschließbar/öffenbar ausgebildet sein.

Alternativ oder zusätzlich zu der Öffnungsklappe 3 kann der als Klappenautomat ausgebildete Verkaufsautomat 1 eine Gewichtserfassungseinheit 16 zum Messen eines Gewichts der lagernden Ware aufweisen.

Anhand der Gewichtserfassungseinheit 16 kann die Ware nach Gewicht und nicht nach Stückzahl abgerechnet werden, indem eine Gewichtsdifferenz nach der Entnahme der Ware bestimmbar ist. Das bedeutet, die entnommene Menge der Ware kann als Gewichtsdifferenz gemessen und mit einem zugeordneten Kilopreis verrechnet werden. Ferner können vorteilhafterweise Flüssigkeiten oder Getränke, wie z.B. Milch, mitsamt einem dazugehörigen Tank in dem Warenfach gelagert sein, sodass der Kunde die Flüssigkeit oder das Getränk selbst, insbesondere in einer individuellen Menge, zapfen kann. Die entnommene Menge kann anhand der Gewichtserfassungseinheit 16 gewogen und verrechnet werden. Damit kann die Abrechnung der Ware fairer umgesetzt werden, da Größenschwankungen berücksichtigt werden und nicht zu Lasten des Kunden gehen. Darüber hinaus können Auskünfte über einen Füllstand des Warenfachmoduls ermittelt werden. Alternativ oder zusätzlich können die Warenfächer räumlich besser ausgenutzt werden, da mehr Produkte, insbesondere Stückgut, angeboten bzw. eingelagert werden können, als der Kunde bei einem Einkaufsvorgang benötigt. Der Kunde kann die gewünschte Anzahl bzw. Menge an Produkten entnehmen, wobei durch die Wägung mithilfe der Gewichtserfassungseinheit 16 erfasst wird, wie viele Stücke bzw. welche Menge entnommen wurde. Beispielsweise kann das Warenfach mit einer Kiste Äpfel, z.B. fünfzig Stück Äpfel, befüllt sein. Will der Kunde lediglich fünf Äpfel kaufen, entnimmt der Kunde nur fünf Äpfel aus dem Warenfach und schließt anschließend die Öffnungsklappe 3. Durch die Wägung wird erfasst, welche Menge entnommen wurde und berechnet somit den Kaufpreis.

Die Gewichtserfassungseinheit 16 kann zum Beispiel als eine Wägezelle ausgebildet sein oder diese aufweisen. Optional kann die Gewichtserfassungseinheit 16 eine Vielzahl von Wägezellen 17, insbesondere zwei oder vier Wägezellen 17, aufweisen, die an einer Unterseite des Warenfachmoduls angebracht sind. Zum Beispiel kann sich durch Addition der einzelnen Wägungen bzw. der Vielzahl von Wägezellen die Gesamtwägung ergeben.

Darüber hinaus kann die Gewichtserfassungseinheit 16 dazu ausgebildet sein, ein Gewicht der entnommenen Ware in Echtzeit zu bestimmen und mithilfe einer mit der Gewichtserfassungseinheit 16 kommunizierenden Anzeigevorrichtung für den Kunden sichtbar anzuzeigen.

Der Verkaufsautomat 1 weist hier exemplarisch sechs Öffnungsklappen 3, wobei hinter jeder der sechs Öffnungsklappen 3 ein Warenfachmodul angeordnet sein kann. Zudem kann der Verkaufsautomat 1 Standfüße aufweisen, mit denen der Verkaufsautomat 1 auf einem Aufstellboden steht.

Ferner kann eine Verriegelungseinheit vorgesehen sein, die es ermöglicht, dass die Öffnungsklappe 3 zu Zwecken der Wartung, des Befüllens des Verkaufsautomaten 1 und dergleichen auf sichere Weise geöffnet und geschlossen werden kann. Hier sind beispielhaft eine Befüllseite des Verkaufsautomaten 1 und eine Ausgabeseite des Verkaufsautomaten 1 identisch.

Fig. 2 zeigt eine schematische Perspektivansicht eines Verkaufsautomaten 1 zur Lagerung und Abgabe einer Ware 100 gemäß einem weiteren Ausführungsbeispiel mit einem Warenfachmodul 10, das eine Unterteilungseinrichtung 12 enthält.

Der Verkaufsautomat 1 des in der Fig. 2 illustrierten weiteren Ausführungsbeispiels entspricht im Wesentlichen dem Verkaufsautomaten 1 nach Fig. 1, sofern nachfolgend nicht anders beschrieben. Insbesondere unterscheidet sich der Verkaufsautomat 1 dadurch, dass hier das mindestens eine Warenfachmodul 10 eine Unterteilungseinrichtung 12 umfasst, die in dem Innenraum 11 so montierbar ist, dass der Innenraum 11 in eine Vielzahl von Warenfächern unterteilbar ist, wobei die Unterteilungseinrichtung 12 für jedes unterteilte Warenfach mindestens eine Warenfachklappe 13 zum Verschließen des jeweiligen Warenfachs aufweist.

Optional kann das mindestens eine Warenfachmodul 10 in dem Automatengehäuse 2 austauschbar montiert sein. Dabei kann das mindestens eine Warenfachmodul 10 von dem Automatengehäuse 2 umgrenzt sein.

Darüber hinaus kann der Verkaufsautomat 1 die Öffnungsklappe 3 an der Vorderseite des Automatengehäuses 2 aufweisen, wie es oben in Bezug zu Fig. 1 beschrieben ist. Zum Beispiel kann die Öffnungsklappe 3 dazu ausgebildet sein, das Innere des Automatengehäuses 2 in einem geschlossenen Zustand abzudichten, wobei das mindestens eine Warenfachmodul 10 in einem mittels einer Kühleinrichtung oder einer Klimaeinrichtung temperierbaren Bereich des Inneren angeordnet ist. Somit ist es hinreichend, lediglich das Automatengehäuse 2, insbesondere die Öffnungsklappe 3, mit einer Dichtungsfunktion auszustatten. Die Warenfachklappen 13 im Inneren des Automatengehäuses 2 befinden sich im temperierbaren, insbesondere gekühlten, Bereich und benötigen somit keine separate Dichtung. Folglich können die Warenfachklappen 13, das heißt die inneren Klappen, und das unterteilte Warenfach an sich sehr viel kompakter und einfacher gebaut bzw. konstruiert werden. Mit anderen Worten ausgedrückt sind die Öffnungsklappe 3 des Automatengehäuses 2 und die Warenfachklappen 13 des Warenfachmoduls 10 in Reihe bzw. hintereinander angeordnet. Zudem sind für die Warenfachklappen 13 keine Isolierglasscheiben notwendig. Zum Beispiel kann die Öffnungsklappe 3 die umlaufende Dichtung 4 aufweisen.

Wie in Fig. 2 beispielhaft illustriert ist, kann in dem Automatengehäuse 2 ein erstes Warenfachmodul 10 sowie ein zweites Warenfachmodul 10 montiert sein, wobei das erste Warenfachmodul eine erste Unterteilungseinrichtung 12 aufweist, die in Bezug zu einer zweiten Unterteilungseinrichtung 12 des zweiten Warenfachmoduls verschieden ausgebildet ist. Zum Beispiel kann die erste Unterteilungseinrichtung 12 den Innenraum 11 des ersten Warenfachmoduls 10 in vier Warenfächer unterteilen, wie es in dem links oben angeordneten Warenfachmodul 10 in Fig. 2 dargestellt ist. Die zweite Unterteilungseinrichtung 12 kann den Innenraum 11 des zweiten Warenfachmoduls 10 in zwei Warenfächer unterteilen, wie es in dem rechts mittig angeordneten Warenfachmodul 10 in Fig. 2 dargestellt ist. Details zur Ausgestaltung des Warenfachmoduls 10 werden in den Ausführungsbeispielen nach Figuren 3-8 dargestellt und beschrieben.

Fig. 3 zeigt eine schematische Perspektivansicht eines Warenfachmoduls 10 mit einer eingebauten Unterteilungseinrichtung 12 gemäß einem weiteren Ausführungsbeispiel. Fig. 4 zeigt eine schematische Perspektivansicht des Warenfachmoduls 10 aus Fig. 3 ohne die Unterteilungseinrichtung 12. Fig. 5 zeigt eine schematische Perspektivansicht der Unterteilungseinrichtung 12 aus Fig. 3.

Das Warenfachmodul 10 ist ausgebildet zum Einbau in einen Verkaufsautomaten 1, insbesondere in einen Klappenautomaten, wie er beispielsweise in Fig. 2 beschrieben ist.

Das Warenfachmodul 10 umfasst einen Innenraum 11 zur Lagerung einer Ware 100. Ferner umfasst das Warenfachmodul 10 eine Unterteilungseinrichtung 12, die in dem Innenraum 11 so montierbar ist, dass der Innenraum 11 in eine Vielzahl von Warenfächern unterteilbar ist. Die Unterteilungseinrichtung 12 weist für jedes unterteilte Warenfach mindestens eine Warenfachklappe 13 zum Verschließen des jeweiligen Warenfachs auf. Somit können die Warenfächer einzeln durch die jeweilige Warenfachklappe 13 verschließbar/öffenbar sein. Mit anderen Worten weist die Unterteilungseinrichtung 12 in Bezug zu einer Anzahl und einer Größe der unterteilten Warenfächer korrespondierende Warenfachklappen 13 auf.

Insbesondere kann die Unterteilungseinrichtung 12 werkzeuglos in dem Innenraum 11 montierbar sein. Darüber hinaus können die jeweiligen Warenfächer in ihrer Größe werkzeuglos variierbar sein.

Wie in Fig. 4 illustriert ist, kann der Innenraum 11 einen Quader mit einer Vorderseite und fünf weiteren Seiten bilden, wobei der Innenraum 11 an den fünf weiteren Seiten durch einen Korpus 15 des Warenfachmoduls 10 umgrenzt ist und an der Vorderseite durch die Warenfachklappen 13 verschließbar ist.

Weiterhin kann die Unterteilungseinrichtung 12 mindestens eine Trennwand 14 aufweisen, die in dem Innenraum 11 vertikal und horizontal anordenbar ist, wie es beispielhaft in Fig. 5 dargestellt ist. Auf diese Weise kann der Innenraum 11 zum Beispiel in vier Warenfächer unterteilt werden, wobei zwei Warenfächer nebeneinander und zwei Warenfächer übereinander angeordnet sind. Dabei können die Warenfachklappen 13 jeweils über ein Gelenk an der Unterteilungseinrichtung 12 angelenkt sein.

Fig. 6 zeigt eine schematische Perspektivansicht eines Warenfachmoduls 10 mit einer eingebauten Unterteilungseinrichtung 12 gemäß einem weiteren Ausführungsbeispiel.

Das Warenfachmodul 10 des in der Fig. 6 illustrierten weiteren Ausführungsbeispiels entspricht im Wesentlichen dem Warenfachmodul 10 nach Fig. 3-5, sofern nachfolgend nicht anders beschrieben.

Hier weist die Unterteilungseinrichtung 12 beispielhaft eine Trennwand 14 auf, die in dem Innenraum 11 vertikal anordenbar ist. Auf diese Weise kann der Innenraum 11 zum Beispiel in zwei Warenfächer unterteilt werden, wobei die zwei Warenfächer nebeneinander angeordnet sind.

Fig. 7 zeigt eine schematische Perspektivansicht eines Warenfachmoduls 10 mit einer eingebauten Unterteilungseinrichtung 12 gemäß einem weiteren Ausführungsbeispiel.

Das Warenfachmodul 10 des in der Fig. 7 illustrierten weiteren Ausführungsbeispiels entspricht im Wesentlichen dem Warenfachmodul 10 nach Fig. 3-5, sofern nachfolgend nicht anders beschrieben.

Hier weist die Unterteilungseinrichtung 12 beispielhaft eine Trennwand 14 auf, die in dem Innenraum 11 horizontal anordenbar ist. Auf diese Weise kann der Innenraum 11 zum Beispiel in zwei Warenfächer unterteilt werden, wobei die zwei Warenfächer übereinander angeordnet sind.

Fig. 8 zeigt eine schematische Perspektivansicht eines Warenfachmoduls 10 mit einer Gewichtserfassungseinheit 16 zum Messen eines Gewichts der lagernden Ware gemäß einem weiteren Ausführungsbeispiel.

Das Warenfachmodul 10 des in der Fig. 8 illustrierten weiteren Ausführungsbeispiels entspricht im Wesentlichen dem Warenfachmodul 10 nach Fig. 3-5, 6 oder 7, sofern nachfolgend nicht anders beschrieben.

Anhand der Gewichtserfassungseinheit 16 kann die Ware 100 nach Gewicht abgerechnet werden, indem eine Gewichtsdifferenz nach der Entnahme der Ware bestimmbar ist. Das bedeutet, die entnommene Menge der Ware 100 kann als Gewichtsdifferenz gemessen und mit einem zugeordneten Kilopreis verrechnet werden.

Ferner können vorteilhafterweise Flüssigkeiten oder Getränke, wie z.B. Milch, mitsamt einem dazugehörigen Tank in einem Warenfach gelagert sein, sodass der Kunde die Flüssigkeit oder das Getränk selbst, insbesondere in einer individuellen Menge, zapfen kann. Die entnommene Menge kann anhand der Gewichtserfassungseinheit 16 gewogen und verrechnet werden. Dabei ist es hinreichend, dass die Gewichtserfassungseinheit 16 das Warenfachmodul 10 als Gesamtes wägt, selbst wenn der Innenraum 11 in die Vielzahl von Warenfächer unterteilt ist. Im Falle des unterteilten Innenraums 11 kann für jedes einzelne Warenfach ein individueller Kilopreis zugeordnet sein.

Der Kunde kann die gewünschte Anzahl bzw. Menge an Produkten entnehmen, wobei durch die Wägung mithilfe der Gewichtserfassungseinheit 16 erfasst wird, wie viele Stücke bzw. welche Menge entnommen wurde. Beispielsweise kann ein Warenfach mit einer Kiste Äpfel, z.B. fünfzig Stück Äpfel, befüllt sein. Will der Kunde lediglich fünf Äpfel kaufen, entnimmt der Kunde nur fünf Äpfel aus dem Warenfach und schließt anschließend die Warenfachklappe 13. Durch die Wägung wird erfasst, welche Menge entnommen wurde und berechnet somit den Kaufpreis.

Die Gewichtserfassungseinheit 16 kann zum Beispiel als eine Wägezelle 17 ausgebildet sein oder diese aufweisen. Alternativ kann die Gewichtserfassungseinheit 16 eine Vielzahl von Wägezellen 17, insbesondere zwei oder vier Wägezellen 17, aufweisen, die an einer Unterseite des Warenfachmoduls 10 angebracht sind, wie es in Fig. 8 beispielhaft dargestellt ist. Zum Beispiel kann sich durch Addition der einzelnen Wägungen bzw. der Vielzahl von Wägezellen 17 die Gesamtwägung ergeben.

Optional kann die Gewichtserfassungseinheit 16 dazu ausgebildet sein, ein Gewicht der entnommenen Ware in Echtzeit zu bestimmen und mithilfe einer mit der Gewichtserfassungseinheit 16 kommunizierenden Anzeigevorrichtung für den Kunden sichtbar anzuzeigen. Somit kann der Kunde eine präzise Menge der Ware 100 entnehmen. Das Gewicht der entnommenen Ware kann insbesondere der Gewichtsdifferenz der während eines Einkaufsvorgangs lagernden Ware 100 im Vergleich zu der vor dem Einkaufsvorgang lagernden Ware entsprechen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: Verkaufsautomat
- 2: Automatengehäuse
- 3: Öffnungsklappe
- 4: Dichtung
- 10: Warenfachmodul
- 11: Innenraum
- 12: Unterteilungseinrichtung
- 13: Warenfachklappe
- 14: Trennwand
- 15: Korpus
- 16: Gewichtserfassungseinheit
- 17: Wägezelle
- 100: Ware

## Patentansprüche

1. Warenfachmodul (10) für einen Verkaufsautomaten (1), insbesondere für einen Klappenautomaten,
mit einem Innenraum (11) zur Lagerung einer Ware (100); und
mit einer Unterteilungseinrichtung (12), die in dem Innenraum (11) so montierbar ist, dass der Innenraum (11) in eine Vielzahl von Warenfächern unterteilbar ist, wobei die Unterteilungseinrichtung (12) für jedes unterteilte Warenfach mindestens eine Warenfachklappe (13) zum Verschließen des jeweiligen Warenfachs aufweist.

2. Warenfachmodul nach Anspruch 1,
**dadurch gekennzeichnet,**
**dass** die Unterteilungseinrichtung (12) werkzeuglos in dem Innenraum (11) montierbar ist.

3. Warenfachmodul nach einem der vorangehenden Ansprüche,
**dadurch gekennzeichnet,**
**dass** die Unterteilungseinrichtung (12) mindestens eine Trennwand (14) aufweist, die in dem Innenraum (11) vertikal oder horizontal oder beides anordenbar ist.

4. Warenfachmodul nach einem der vorangehenden Ansprüche,
**dadurch gekennzeichnet,**
**dass** der Innenraum (11) einen Quader mit einer Vorderseite und fünf weiteren Seiten bildet, wobei der Innenraum (11) an den fünf weiteren Seiten durch einen Korpus (15) des Warenfachmoduls (10) umgrenzt ist und an der Vorderseite durch die Warenfachklappen (13) verschließbar ist.

5. Warenfachmodul nach einem der vorangehenden Ansprüche, **ferner umfassend,**
eine Gewichtserfassungseinheit (16) zum Messen eines Gewichts der lagernden Ware (100).

6. Warenfachmodul nach Anspruch 5,
**dadurch gekennzeichnet,**
**dass** die Gewichtserfassungseinheit (16) eine Vielzahl von Wägezellen (17), insbesondere zwei oder vier Wägezellen (17), aufweist, die an einer Unterseite des Warenfachmoduls (10) angebracht sind.

7. Warenfachmodul nach Anspruch 5 oder 6,
**dadurch gekennzeichnet,**
**dass** die Gewichtserfassungseinheit (16) dazu ausgebildet ist, ein Gewicht der entnommenen Ware in Echtzeit zu bestimmen und mithilfe einer mit der Gewichtserfassungseinheit (16) kommunizierenden Anzeigevorrichtung für den Kunden sichtbar anzuzeigen.

8. Verkaufsautomat (1) zur Lagerung und Abgabe einer Ware (100), insbesondere Klappenautomat,
mit einem Automatengehäuse (2), in welchem mindestens ein Warenfachmodul (10) nach einem der Ansprüche 1 bis 7 montiert ist.

9. Verkaufsautomat nach Anspruch 8,
**dadurch gekennzeichnet,**
**dass** das mindestens eine Warenfachmodul (10) in dem Automatengehäuse (2) austauschbar montiert ist.

10. Verkaufsautomat nach Anspruch 8 oder 9,
**dadurch gekennzeichnet,**
**dass** eine Öffnungsklappe (3) an einer Vorderseite des Automatengehäuses (2) vorgesehen ist, die derart ausgebildet und angeordnet ist, um eine auszugebende Ware (100) von dem mindestens einen Warenfachmodul (10) in einer horizontalen Richtung abzugeben.

11. Verkaufsautomat nach Anspruch 10,
**dadurch gekennzeichnet,**
**dass** die Öffnungsklappe (3) dazu ausgebildet ist, ein Inneres des Automatengehäuses (2) in einem geschlossenen Zustand abzudichten, wobei das mindestens eine Warenfachmodul (10) in einem mittels einer Kühleinrichtung oder einer Klimaeinrichtung temperierbaren Bereich des Inneren angeordnet ist.

12. Verkaufsautomat nach Anspruch 10 oder 11,
**dadurch gekennzeichnet,**
**dass** die Öffnungsklappe (3) automatisch verschließbar und/oder öffenbar ausgebildet ist.

13. Verkaufsautomat nach einem der Ansprüche 8 bis 12,
**dadurch gekennzeichnet,**
**dass** in dem Automatengehäuse (2) ein erstes Warenfachmodul (10) nach einem der Ansprüche 1 bis 7 sowie zumindest ein zweites Warenfachmodul (10) nach einem der Ansprüche 1 bis 7 montiert sind, wobei das erste Warenfachmodul (10) eine erste Unterteilungseinrichtung (12) aufweist, die in Bezug zu einer zweiten Unterteilungseinrichtung (12) des zweiten Warenfachmoduls (10) verschieden ausgebildet ist.

14. Verkaufsautomat nach einem der Ansprüche 8 bis 13,
**dadurch gekennzeichnet,**
**dass** das Warenfachmodul (10) einen Innenraum (11) zur Lagerung einer Ware (100) aufweist und dass eine Öffnungsklappe (3) an einer Vorderseite des Automatengehäuses (2) vorgesehen ist, durch welche die Ware (100) von dem mindestens einen Warenfachmodul (10) in einer horizontalen Richtung abgebbar ist.

15. Verkaufsautomat nach einem der Ansprüche 8 bis 14,
**dadurch gekennzeichnet,**
**dass** das Warenfachmodul (10) einen Innenraum (11) zur Lagerung einer Ware (100) aufweist und dass eine Gewichtserfassungseinheit (16) zum Messen eines Gewichts der lagernden Ware (100) vorgesehen ist.
